# DEMANDE DE BREVET EUROPEEN

(11) **EP 4 764 715 A1**
(43) Date de publication de la demande: **24.06.2026**
(21) Numéro de dépôt: 25171020.8
(22) Date de dépôt: 16.04.2025
(51) Int. Cl.: G04B 15/08, G04B 15/14

(54) **ANCRE À PALETTES INCURVÉES POUR UN MÉCANISME D ÉCHAPPEMENT À ANCRE SUISSE**

(30) Priorité: 18.12.2024 EP 24221243; 20.12.2024 CH 14492024; 20.12.2024 EP 24222298
(71) Demandeur: ETA SA Manufacture Horlogère Suisse, 2540 Grenchen (CH)
(72) Inventeur: WINKLER, Pascal, 2072 St-Blaise (CH); LECHOT, Dominique, 2722 Les Reussilles (CH); BORN, Jean-Jacques, 1110 Morges (CH); DI DOMENICO, Gianni, 2000 Neuchâtel (CH); KAHROBAIYAN, Mohammad Hussein, 2043 Boudevilliers (CH)
(74) Mandataire: ICB SA

(57) **Abrégé**

L'invention concerne une ancre (21) pour un mécanisme d'échappement d'horlogerie (50) à ancre suisse, l'ancre (21) comprenant une fourchette (22) destinée à coopérer avec une ellipse (23) d'un balancier (35), un bras d'entrée (11) et un bras de sortie (12) destinés à coopérer avec un mobile d'échappement (30), le bras d'entrée (11) et le bras de sortie (12) comprenant chacun une palette (25, 26), la palette (25) du bras d'entrée (11) la et/ou la palette (26) du bras de sortie (12) comprenant une paroi latérale (27, 28) située du côté opposé au plan de repos, la paroi latérale (27, 28) étant munie d'une portion incurvée (29, 33) vers l'intérieur de la palette (25, 26).

## Description

### Domaine technique de l'invention

La présente invention concerne une ancre à palettes incurvées pour un mécanisme d'échappement d'horlogerie, ainsi qu'un mécanisme d'échappement et un mouvement d'horlogerie comprenant une telle ancre.

### Arrière-plan technologique

Dans la plupart des montres mécaniques, l'énergie nécessaire à la rotation des aiguilles (par ex. des aiguilles indicatrices des minutes et des heures) est accumulée dans un barillet, puis dispensée par un système balancier-spiral, qui comprend un volant d'inertie appelé balancier, associé à un ressort sous forme d'un ruban enroulé en spirale, appelé spiral.

Par une extrémité interne, le spiral est fixé sur un arbre solidaire en rotation du balancier ; par une extrémité externe, le spiral est fixé sur un piton monté sur un porte-piton lui-même solidaire d'un pont (ou coq) fixe.

La rotation du balancier est entretenue - et ses oscillations comptées - par un mécanisme d'échappement, comprenant une ancre animée d'un mouvement oscillant de faible amplitude, pourvue de deux ou trois palettes, qui attaquent les dents d'un mobile d'échappement. Ainsi attaquée, le mobile d'échappement se voit imposer un mouvement de rotation pas-à-pas dont la fréquence est déterminée par la fréquence d'oscillation de l'ancre, elle-même calée sur la fréquence d'oscillation du balancier-spiral.

Avec un mécanisme d'échappement traditionnel, la fréquence d'oscillation est d'environ 4 Hz, soit environ 28 800 alternances par heure (A/h). Un objectif des bons horlogers est d'assurer l'isochronisme et la régularité des oscillations (ou constance de la marche) du balancier-spiral.

L'ancre du mécanisme d'échappement est agencée pour faire le lien mécanique entre le balancier et le mobile d'échappement. Ainsi, la disposition de l'ancre est importante pour pouvoir bien coopérer avec les deux autres composants.

Généralement, l'ancre est formée d'un corps monobloc comprenant une fourchette coopérant avec une ellipse du balancier et au moins deux bras, souvent munis chacun d'une palette, coopérant avec le mobile d'échappement. Le corps de l'ancre est monté sur une tige comportant un pivot à chaque extrémité. Lors du montage, les pivots sont insérés dans des paliers agencés dans des ponts ou la platine.

Aujourd'hui, on peut remplacer le ressort-spiral par un guidage flexible comme partie ressort pour former un pivot virtuel. Les guidages flexibles à pivot virtuel permettent d'améliorer sensiblement les résonateurs horlogers. Les plus simples sont des pivots à lames croisées, composés de deux dispositifs de guidage à lames droites qui se croisent. Ces deux lames peuvent être, soit tridimensionnelles dans deux plans différents, soit bidimensionnelles dans un même plan et sont alors comme soudées à leur point de croisement. Mais il existe aussi des guidages à lames décroisées de type RCC (pour « Remote Center Compliance » en anglais), qui ont des lames droites ne se croisant pas. Un tel résonateur est décrit dans les documents EP14199039, et EP16155039.

Cependant, avec un tel guidage flexible, le balancier a une amplitude beaucoup plus faible, l'angle de rotation étant d'une vingtaine de degrés, alors qu'avec un ressort-spiral l'angle de rotation est de 330°, et le balancier oscille avec une fréquence bien supérieure à celle d'un balancier monté sur un ressort-spiral.

Ainsi, de nouvelles configurations de mécanismes d'échappement ont été inventées pour pouvoir fonctionner avec un organe réglant à guidage flexible.

Dans la plupart des mouvements mécaniques, la tige du mobile d'échappement, la tige de l'ancre et l'arbre du balancier-spiral sont dans un même plan. Vu de dessus, la position de ces trois axes forme une ligne droite. On parle d'un pointage en ligne. Cependant cette disposition est assez encombrante.

Dans certaines configurations de mouvement d'horlogerie, les positions des trois axes forment un coude. Autrement dit, le mobile d'échappement, l'ancre et le balancier ne sont pas alignés, mais sont agencés de façon triangulaire, chacun au sommet d'un même triangle. Un tel agencement permet de réduire l'encombrement du mouvement d'horlogerie.

Généralement, la fourchette de l'ancre et les palettes de l'ancre se situent au même niveau, dans le mouvement. En outre, comme la fourchette coopère avec l'ellipse du balancier et que les palettes coopèrent avec les dents du mobile d'échappement, la fourchette et les palettes doivent être éloignées les unes des autres pour qu'il n'y ait pas de collision entre l'ellipse et les dents du mobile d'échappement. Ce qui précède explique pourquoi, on utilise généralement un « pointage » en ligne.

Ainsi, d'une part la position relative, notamment l'entraxe, entre l'ancre et le mobile d'échappement doit être bien définie. D'autre part, la position relative, notamment l'entraxe, entre l'ancre et le balancier doit également être bien définie.

Comme, généralement, les palettes et la fourchette appartiennent à la même pièce (l'ancre) et coopèrent sensiblement dans le même niveau, on n'arrive difficilement à satisfaire l'une et l'autre exigence simultanément.

Dans les mécanismes à ancre Suisse, le mobile d'échappement comprend des dents munies d'un bec d'impulsion s'étendant au moins en partie tangentiellement au mobile d'échappement vers l'arrière de la dent par rapport au sens de rotation du mobile d'échappement. Un tel bec d'impulsion fournit une surface d'impulsion plus grande pour entrer en contact avec la palette de l'ancre.

Cependant, cette configuration de dents augmente le risque de choc avec les palettes de l'ancre car les dents sont élargies. En effet, les palettes ne doivent pas toucher le côté d'une dent de l'ancre lorsqu'elle passe entre deux dents pour bloquer la roue.

Ainsi, l'agencement des palettes par rapport aux dents de l'ancre est important. Il est nécessaire de concevoir et disposer des palettes capables de coopérer avec une telle denture.

Les ancres des mécanismes à ancre Suisse connus comportent des palettes en pierre synthétique ou céramique, comportant des parois droites.

Pour éviter les chocs, les palettes sont agencées sur l'ancre de manière à âtre éloignées des dents, avec une distance de sécurité minimale lors du passage entre les dents.

Cependant, plus la distance de sécurité est importante, plus le rendement du mécanisme est impacté, en étant notablement réduit.

En outre, de nouvelles technologies permettent de fabriquer des composants dans des matériaux innovants ayant des avantages particuliers. Par exemple, on fabrique des composants en silicium.

### Résumé de l'invention

Un but de la présente invention est de fournir une ancre pour un mécanisme d'échappement à ancre suisse, qui évite les défauts précités, en particulier qui permet d'améliorer le rendement du mécanisme d'échappement, tout en gardant une distance de sécurité suffisante entre les palettes de l'ancre et les dents du mobile d'échappement pendant le fonctionnement du mécanisme d'échappement.

A cette fin, l'invention se rapporte à une ancre pour un mécanisme d'échappement d'horlogerie à ancre suisse, l'ancre comprenant une fourchette destinée à coopérer avec une ellipse de balancier, un bras d'entrée et un bras de sortie destinés à coopérer avec un mobile d'échappement, le bras d'entrée et le bras de sortie comprenant une palette chacun, les palettes étant destinées à coopérer avec des dents du mobile d'échappement.

L'invention est remarquable en ce que la palette du bras d'entrée et/ou la palette du bras de sortie comprend une paroi latérale située du côté opposé au plan de repos, la paroi latérale étant munie d'une portion incurvée vers l'intérieur de la palette.

Ainsi, la portion incurvée augmente la distance de sécurité entre la palette et les dents du mobile d'échappement, en particulier avec le bec d'impulsion. Mais elle permet de garantir un rendement suffisant du mécanisme d'échappement.

En effet, la portion incurvée permet de diminuer l'épaisseur de la palette dans une zone précise, celle qui se rapproche le plus des dents du mobile d'échappement.

Selon un mode de réalisation particulier de l'invention, la palette du bras d'entrée comprend une paroi latérale externe munie de la portion incurvée.

Selon un mode de réalisation particulier de l'invention, la palette du bras de sortie comprend une paroi latérale interne munie d'une portion incurvée.

Selon un mode de réalisation particulier de l'invention, la paroi latérale de la palette est destinée à éviter le contact avec des dents du mobile d'échappement.

Selon un mode de réalisation particulier de l'invention, la portion incurvée comprend deux facettes formant un angle compris entre 90° et 160°, de préférence entre 105° et 150°, voire entre 120° et 140°.

Selon un mode de réalisation particulier de l'invention, la palette comprend une face d'impulsion formant un angle avec la face externe, l'angle étant de préférence compris entre 20° et 70°, voire entre 30° et 60°.

Selon un mode de réalisation particulier de l'invention, les palettes sont formées au moins partie dans un matériau comprenant du silicium, de préférence en totalité.

Selon un mode de réalisation particulier de l'invention, l'ancre est formée dans un matériau comprenant du silicium, de préférence en totalité.

Selon un mode de réalisation particulier de l'invention, comprend une tige sur laquelle la fourchette, le bras d'entrée et le bras de sortie sont montés.

L'invention concerne également un mécanisme d'échappement comprenant un mobile d'échappement comportant une denture munie de dents, et une telle ancre.

Selon un mode de réalisation particulier de l'invention, les dents sont munies d'un bec d'impulsion.

L'invention concerne encore un mouvement d'horlogerie comprenant une platine, un balancier, un pont de balancier, un guidage flexible, le balancier étant suspendu par le guidage flexible, et un tel mécanisme d'échappement.

Selon un mode de réalisation particulier de l'invention, le balancier, le mobile d'échappement et l'ancre sont disposés de manière à former un coude ayant un angle inférieur à 90°, de préférence inférieur à 70°, voire inférieur à 60°.

### Brève description des figures

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 représente schématiquement une vue de dessus d'un module d'horlogerie comportant un organe réglant et un mécanisme d'échappement,
- la figure 2 représente schématiquement une vue de profil du module d'horlogerie de la figure 1,
- la figure 3 représente schématiquement une vue en coupe d'un mouvement d'horlogerie comportant le module d'horlogerie des figures 1 et 2,
- la figure 4 représente schématiquement une vue de dessus d'un mécanisme d'échappement comportant un mobile d'horlogerie selon le troisième mode de réalisation de l'invention,
- la figure 5 représente schématiquement une vue agrandie de dessus d'une partie du mécanisme d'échappement de la figure 4, et
- la figure 6 représente schématiquement une vue en perspective de l'ancre selon l'invention.

### Description détaillée de l'invention

Sur les figures 1 et 2, le module d'horlogerie 10 comprend un mécanisme d'échappement 50 à ancre suisse associé à un organe réglant 60.

L'organe réglant 60 comprend un balancier 35, et un guidage flexible 32 rotatif du balancier 35, tandis que le mécanisme d'échappement 50 comprend un mobile d'échappement 30, ainsi qu'une ancre 21.

Le balancier 35 a une forme d'os muni d'une portion longitudinale 36 et d'une portion latérale 37 en arc de cercle à chaque extrémité de la portion longitudinale 36. Le balancier 35 comprend en outre des butées concentriques à l'axe de rotation virtuel montées au milieu de la portion longitudinale 36 et des vis de réglage 39 de l'inertie du balancier agencées dans les portions latérales 37.

Le balancier 35 est monté sur le guidage flexible 32 pour lui permettre d'effectuer un mouvement oscillatoire rotatif autour d'un axe de rotation virtuel. Le guidage flexible 32 est relié directement au balancier 35.

Le guidage flexible 32 est muni d'au moins deux lames flexibles 37, ici deux paires de lames flexibles 37 croisées, agencées en série, et formant un double pivot pour augmenter l'angle de rotation du balancier 35.

Le mobile d'échappement 30 comprend un moyeu 3, deux séries de lames 5, 16, et une denture périphérique 24. La denture périphérique 24 comprend des dents 28 agencées à la jonction des extrémités libres d'une lame 5 de la première série et d'une lame 16 de la deuxième série. En outre, les lames 16 de la deuxième série sont courbes.

Les dents 28 sont coudées pour former un bec d'impulsion s'étendant au moins en partie tangentiellement au mobile d'échappement 30 vers l'arrière de la dent 18 par rapport au sens de rotation du mobile d'échappement 30.

Le mécanisme d'échappement 50 comprend en outre un deuxième mobile d'horlogerie 20 engrenant avec le premier mobile d'échappement 30. Le deuxième mobile d'horlogerie 20 est par exemple un mobile de seconde. Les dents 14 du deuxième mobile d'horlogerie 20 engrènent avec un pignon 3 du premier mobile d'échappement 30.

Le balancier 35 comprend une ellipse 23 s'étendant sous le balancier 35 pour coopérer avec la fourchette 22 de l'ancre 21. L'ellipse 23 est montée solidaire du balancier 35.

Le centre du balancier 35, le mobile d'échappement 30, et l'ancre 21 sont disposés sur une ligne formant un coude. Contrairement aux mécanismes d'échappement classiques, où cette ligne est sensiblement rectiligne, et où l'ancre est agencée sur cette ligne entre le balancier et le mobile d'échappement.

Ainsi, le balancier 35, le mobile d'échappement 30, et l'ancre 21 sont, chacun, agencés au sommet d'un triangle.

Le coude a un angle inférieur à 90 °, de préférence inférieur à 70°, voire inférieur à 60°. Ainsi, le balancier 35, le mobile d'échappement 30 et l'ancre 21 sont agencés de manière compacte.

L'ancre 21 est munie de deux bras 11, 12, un bras d'entrée 11 et un bras de sortie 12, dont les extrémités comprennent chacune une palette 25, 26 coopérant avec les dents 18 du mobile d'échappement 30.

Les palettes 25, 26 des bras 11, 12 de l'ancre 21 coopèrent avec le mobile d'échappement 30, et interagissent alternativement avec les dents 18 du mobile d'échappement 30 pour réguler la marche.

L'ancre 21 comprend également une partie longitudinale 14 s'étendant latéralement, et est munie d'une fourchette 22 à son extrémité pour coopérer avec une ellipse 23 d'un balancier 35.

En outre, l'ancre 21 comprend une tige 5 sensiblement perpendiculaire à la partie longitudinale 14 et à la fourchette 22, et qui lui permet d'être montée en rotation dans le mouvement.

L'ancre 21 comprend un corps allongé 31 s'étendant radialement, ce corps 31 étant agencé pour coopérer avec des butées, non représentées sur les figures. Les butées ont pour fonction de retenir de l'ancre 21 afin d'éviter une rotation trop importante.

Le corps allongé 31 est agencé sensiblement au niveau des bras d'entrée 11 et de sortie 12 de l'ancre 21.

La fourchette 22 et les bras d'entrée 11 et de sortie 12 sont agencés en deux parties sur la tige 5. La fourchette 22 est agencée sur un premier niveau de la tige 5, tandis que les bras d'entrée 11 et de sortie 12 sont agencés sur un deuxième niveau de la tige 5.

Ainsi, les deux niveaux sont séparés le long de l'axe de la tige 5 par une distance prédéterminée D0. De préférence, la distance est comprise entre un quart et trois quarts de la longueur de la tige.

Par exemple, le premier niveau est agencé sensiblement à une extrémité inférieure de la tige, tandis que le deuxième niveau est agencé sensiblement au milieu de la tige.

La tige 5 a de préférence une longueur correspondant sensiblement à la hauteur du mouvement d'horlogerie, à partir de la platine 2.

Sur la figure 3, le module d'horlogerie des figures 1 et 2 est agencé dans un mouvement d'horlogerie 1, notamment pour une montre.

En plus du module d'horlogerie 10, le mouvement d'horlogerie 1 comprend une platine 2 et des ponts pour supporter les composants du module d'horlogerie 10.

En particulier, le mouvement d'horlogerie 1 comprend un pont de balancier 4 agencé au-dessus du balancier 4. Ainsi, le balancier 4 oscille entre la platine 2 et le pont de balancier 4. Le pont de balancier 4 comprend par exemple une butée supérieure pour retenir le balancier 35 verticalement.

Le mouvement d'horlogerie 1 comprend aussi un pont d'échappement 6 pour maintenir en pivotement l'axe du mobile d'échappement 30.

Le mobile d'échappement 30 est monté en pivotement entre la platine 2 et le pont d'échappement 6. Le balancier 35 est monté en pivotement entre le pont de balancier 4 et la platine 2.

La tige 5 comprend un premier pivot 7 agencé à une première extrémité de la tige 5, et un deuxième pivot 8 agencé à une deuxième extrémité de la tige 5.

Le premier pivot 7 est monté en pivotement sur la platine 2, et le premier pivot 8 est monté en pivotement dans le pont de balancier 4. Ainsi, l'ancre 21 est montée en pivotement entre le pont de balancier 4 et la platine 2. Et la tige 5 s'étend au-delà du balancier 35.

A cette fin, le pont de balancier 6 comprend un premier palier 13 pour le balancier 37, qui joue le rôle de butée en cas de choc et est concentrique à l'axe de rotation virtuel défini par le guidage flexible 32, et un deuxième palier 15 pour l'ancre 21. La distance D1 entre le centre du premier palier 13 et le centre du deuxième palier 15 est prédéterminée pour permettre une coopération optimale entre la fourchette 22 de l'ancre 21 et l'ellipse 23 du balancier 6.

La platine 2 comprend un troisième palier 16 pour le balancier 35, un quatrième palier 17 pour la tige 5 d'ancre 21, et un cinquième palier 9 pour le mobile d'échappement 30. La distance D2 entre le centre du quatrième palier 17 et le centre du cinquième palier 19 est prédéterminée pour permettre une coopération optimale entre les bras 11, 12 de l'ancre 21 et le mobile d'échappement 30.

Le pont d'échappement 6 comprend un sixième palier 24 pour un pivot du mobile d'échappement 30.

Grâce à cette disposition de l'ancre 21, la coopération entre les bras 11, 12 de l'ancre 21 et le mobile d'échappement 30 d'une part, et la coopération entre la fourchette 22 et l'ellipse 23 d'autre part, est mieux assurée. En effet, la tige 5 ne risque pas d'être trop inclinée par rapport à la platine 2.

En effet, comme l'ancre 21 et le balancier 35 sont disposés entre la platine 2 et le pont de balancier 4, la distance D1 de l'entraxe défini entre le premier pivot 8 du balancier 35 et celui de l'ancre 21 sur le pont de balancier 4 est constante, et ne risque pas de varier lors de l'assemblage.

De manière analogue, la distance D2 de l'entraxe défini entre le premier pivot 7 de l'ancre et le pivot du mobile d'échappement 30 sur la platine 2 est constante, et ne varie pas lors de l'assemblage.

Selon l'invention, sur les figures 4 à 6, la palette 25 du bras d'entrée 11 et la palette 26 du bras de sortie 12 de l'ancre 21 comprennent une paroi latérale 27, 28 munie d'une portion incurvée 29, 33.

Dans ce mode de réalisation, les deux palettes 25, 26 comportent chacune une paroi latérale 27, 28 munie d'une portion incurvée 29, 33.

Les portions incurvées 29, 33 sont du côté de la palette 25, 26 faisant face à l'extrémité libre des dents 18. Ainsi, la paroi latérale 27, 28 de chaque palette 25, 26 est située du côté opposé au plan de repos.

La palette 25 du bras d'entrée 11 comprend une paroi externe 27 incurvée vers l'intérieur de la palette 25, et la palette 26 du bras de sortie 12 comprend une paroi interne 27 incurvée vers l'intérieur de la palette 26.

Dans ce mode de réalisation, la portion incurvée 29, 33 comprend deux facettes 34, 39 contiguës formant un angle compris entre 90° et 160°, de préférence entre 105° et 150°, voire entre 120° et 140°.

Chaque palette 25, 26 comprend une face d'impulsion 42 formant un angle avec la paroi latérale 27, 28, l'angle étant de préférence compris entre 20° et 70°, voire entre 30° et 60°.

Les palettes 25, 26 sont formées au moins partie dans un matériau comprenant du silicium, de préférence en totalité. En effet, ce matériau permet d'obtenir des portions incurvées 26, 29.

De préférence, l'ancre 21 est formée en totalité dans un matériau comprenant du silicium, de préférence en totalité. Ainsi, l'ancre 21 est de préférence monobloc avec les palettes 25, 26, et vient d'une même matière.

Naturellement, l'invention n'est pas limitée aux modes de réalisation décrits en référence aux figures, et des variantes pourraient être envisagées sans sortir du cadre de l'invention.

## Revendications

1. Ancre (21) pour un mécanisme d'échappement d'horlogerie (50) à ancre suisse, l'ancre (21) comprenant une fourchette (22) destinée à coopérer avec une ellipse (23) d'un balancier (35), un bras d'entrée (11) et un bras de sortie (12) destinés à coopérer avec un mobile d'échappement (30), le bras d'entrée (11) et le bras de sortie (12) comprenant chacun une palette (25, 26), **caractérisée en ce que** la palette (25) du bras d'entrée (11) la et/ou la palette (26) du bras de sortie (12) comprend une paroi latérale (27, 28) située du côté opposé au plan de repos, la paroi latérale (27, 28) étant munie d'une portion incurvée (29, 33) vers l'intérieur de la palette (25, 26).

2. Ancre selon la revendication 1, **caractérisée en ce que** la palette (25) du bras d'entrée (11) comprend une paroi latérale externe (27) munie de la portion incurvée (29).

3. Ancre selon la revendication 1 ou 2, **caractérisée en ce que** la palette (26) du bras de sortie (12) comprend une paroi latérale interne (28) munie de la portion incurvée (33).

4. Ancre selon l'une, quelconque, des revendications précédentes, **caractérisé en ce que** la paroi latérale (27, 28) de la palette (25, 26) est destinée à éviter le contact avec des dents (18) du mobile d'échappement (30).

5. Ancre selon l'une, quelconque, des revendications précédentes, **caractérisé en ce que** la portion incurvée (29, 33) comprend deux facettes (34, 39) formant un angle compris entre 90° et 160°, de préférence entre 105° et 150°, voire entre 120° et 140°.

6. Ancre selon l'une, quelconque, des revendications précédentes, **caractérisé en ce que** la palette (25, 26) comprend une face d'impulsion (42) formant un angle avec la paroi latérale (27, 28), l'angle étant de préférence compris entre 20° et 70°, voire entre 30° et 60°.

7. Ancre selon l'une, quelconque, des revendications précédentes, **caractérisé en ce que** les palettes (25, 26) sont formées au moins en partie dans un matériau comprenant du silicium, de préférence en totalité.

8. Ancre selon l'une, quelconque, des revendications précédentes, **caractérisé en ce qu'**elle est formée dans un matériau comprenant du silicium, de préférence en totalité.

9. Ancre selon l'une, quelconque, des revendications précédentes, **caractérisé en ce qu'**il comprend une tige (5) sur laquelle la fourchette (22), le bras d'entrée (11) et de sortie (12) sont montés.

10. Mécanisme d'échappement à ancre suisse comprenant un mobile d'échappement (30) comportant une denture munie de dents (18), **caractérisé en ce qu'**il comprend une ancre (21) selon l'une, quelconque, des revendications précédentes.

11. Mécanisme d'échappement selon la revendication 10, **caractérisé en ce que** les dents (18) sont munies d'un bec d'impulsion (43).

12. Mouvement d'horlogerie comprenant une platine (2), un balancier (35), un pont de balancier (4), un guidage flexible (32), le balancier (35) étant suspendu par le guidage flexible (32), de manière à pouvoir osciller autour d'un axe virtuel entre la platine (2) et le pont de balancier (4), **caractérisé en ce qu'**il comprend un mécanisme d'échappement selon la revendication 10 ou 11.

13. Mouvement d'horlogerie selon l'une, quelconque, des revendications précédentes, **caractérisé en ce que** le balancier (4), le mobile d'échappement (30) et l'ancre (21) sont disposés de manière à former un coude ayant un angle inférieur à 90 °, de préférence inférieur à 70°, voire inférieur à 60°.
